# EUROPÄISCHE PATENTSCHRIFT

(11) **EP 2 239 114 B1**
(45) Veröffentlichungstag und Bekanntmachung des Hinweises auf die Patenterteilung: **12.08.2015**
(21) Anmeldenummer: 10450008.7
(22) Anmeldetag: 28.01.2010
(51) Int. Cl.: B27B 25/02, B27L 11/00

(54) **Segment-Rotor**
Segment rotor
Rotor à segment

(30) Priorität: 06.04.2009 AT 5422009
(43) Veröffentlichungstag der Anmeldung: 13.10.2010
(73) Patentinhaber: Remschnig, Werner, 9311 Kraig (AT)
(72) Erfinder: Remschnig, Werner, 9311 Kraig (AT)
(74) Vertreter: Beer & Partner Patentanwälte KG

(56) Entgegenhaltungen:
- EP-A1- 1 961 532
- AT-B- 365 507
- US-A- 2 784 753
- US-A- 3 866 844

## Beschreibung

Die Erfindung betrifft einen Rotor mit den Merkmalen des einleitenden Teils von Anspruch 1. Ein solcher Rotor is aus US 2 784 753 A bekannt.

Rotoren mit an ihrem Umfang angeordneten Werkzeugen sind beispielsweise aus KR 2002/0035198 A, AT 365 507 B, DE 26 16 847 A und DE 298 22 550 U1 bekannt.

Dabei zeigt die KR 2002/0035198 A einen walzenförmigen Rotor zum Zermahlen von Holz zu Sägemehl. Einzelne Sägezähne werden dabei in Vertiefungen auf der Trommel eingesetzt und mit Hilfe von Fixierleisten festgelegt.

Die AT 365 507 B zeigt eine Messerwalze zum Zerkleinern von Holz zu Spänen. In ein mit Schlitzen versehenes Messer sind einzelne, quer zur Klinge stehende Schneidflächen eingesetzt und werden gemeinsam mit diesem auf einen Messerhalter mittels Schienen und Schrauben gehalten. Diese Anordnung ist neben einer Spannleiste in eine Vertiefung der Trommel eingesetzt.

Aus der DE 26 16 847 A sind Profilleisten zum Befestigen an einem Rotor bekannt, wobei die zahnartigen V-Profile schräg zur Umdrehungsrichtung des Schlägerrotors liegen. Profil- und Distanzleistenabschnitt sind dabei zu einem Bauteil vereinigt.

Eine trommelförmige Zerkleinerungsvorrichtung ist auch aus der DE 298 22 550 U1 bekannt.

Der Erfindung liegt die Aufgabe zugrunde, einen Rotor der eingangs genannten Gattung derart weiterzubilden, dass bei einfacher Konstruktion mit einfach herzustellenden Werkzeugen, wie Sägesegmenten oder Spitzsegmenten, eine wirksame Funktion des Rotors erreicht wird.

Gelöst wird diese Aufgabe erfindungsgemäß mit einem Rotor, welcher die Merkmale von Anspruch 1 aufweist.

Bevorzugte und vorteilhafte Ausgestaltungen des erfindungsgemäßen Rotors sind Gegenstand der Unteransprüche.

Der erfindungsgemäße Rotor kann je nach Ausführungsform als Zerspaner oder als Transportwerkzeug, wie Ein- und Auszugswalze, Vorschubswalze oder Beschleunigungsrolle, verwendet werden.

Die Anpassbarkeit des erfindungsgemäßen Rotors ist gegeben, da dessen Werkzeuge leicht austauschbar am Körper des Rotors formschlüssig befestigt sind.

Insbesondere wenn gemäß einer Ausführungsform die Werkzeuge in Form von Sägeelementen zu Radialebenen des Rotors schräg geneigt verlaufend ausgerichtet sind, ergibt sich der Vorteil, dass bei guter Wirksamkeit die Sägesegmente beim Zerkleinern von Holz nicht mehr freigeschliffen oder hinterschliffen sein müssen, sodass eine kostengünstige Herstellung der Sägesegmente, die ja Verschleißteile sind, möglich ist.

Der erfindungsgemäße Rotor kann somit insbesondere zum Zerkleinern von Rund- und Abfallholz oder anderen Werkstoffen, wie Kunststoff und dgl. zu Spänen verwendet werden, sodass mit dem erfindungsgemäßen Rotor beispielsweise Rundholz, das nicht für die Sägeindustrie verwendbar ist (Schleifholz, Industrieholz), direkt zu Sägespänen verarbeitet werden kann, die für das Herstellen von Holzpellets einsetzbar sind.

Bei dem erfindungsgemäßen Rotor ist das Austauschen von Werkzeugen besonders einfach, da es genügt, die Abdruckschrauben zu lösen, worauf die Halteleisten für die Werkzeuge mitsamt den Werkzeugen leicht aus dem Rotorkörper ausgeschoben werden können.

Die gemäß der Erfindung bevorzugte Ausrichtung der Werkzeuge, nämlich nicht nur zur Achse des Rotors schräggestellt, sondern auch zur Radialebene des Rotors schräggestellt, lässt sich einfach dadurch erreichen, dass die Nuten in den Halteleisten des erfindungsgemäßen Rotors entsprechend schräggestellt sind. Dies kann einfach dadurch erreicht werden, dass die Nuten zur Längserstreckung der Halteleisten schräggestellt sind einerseits, und zur Ebene der Halteleisten unter einem (spitzen) Winkel stehen andererseits.

Weitere Einzelheiten und Merkmale der Erfindung ergeben sich aus der nachstehenden Beschreibung eines bevorzugten Ausführungsbeispieles anhand der Zeichnungen.

Es zeigt:
- Fig. 1: einen Rotor in Seitenansicht,
- Fig. 2: den Rotor in Stirnansicht,
- Fig. 3: schematisch eine Halteleiste für Werkzeuge,
- Fig. 4: in Stirnansicht eine weitere Ausführungsform eines Rotors,
- Fig. 5: den Rotor aus Fig. 4 in Schrägansicht,
- Fig. 6: die Einzelheit A aus Fig. 4,
- Fig. 7: in Schrägansicht eine andere Ausführungsform einer Halteleiste,
- Fig. 8: die Halteleiste aus Fig. 7 in Draufsicht,
- Fig. 9: die Einzelheit A aus Fig. 8,
- Fig. 10: eine weitere Halteleiste in Draufsicht und
- Fig. 11: eine andere Ausführungsform eines Werkzeuges für den erfindungsgemäßen Rotor.

Ein erfindungsgemäßer Rotor 1 besitzt mehrere an seinen Umfang angeordnete und dort lösbar befestigte Halteleisten 2, in die Werkzeuge 3 in Form von Sägesegmenten oder Spitzsegmenten eingesetzt sind. Diese Werkzeuge 3 können in verschiedenen Abmessungen und Geometrien je nach Einsatzbereich des Rotors 1 ausgeführt sein. Beispielsweise können schneidende Werkzeuge 3 für Zerspaner und nicht schneidende Werkzeuge für Transportwalzen verwendet werden.

Die Halteleisten 2 werden mit Hilfe von Abdruckschrauben 4, die in Löchern 8 (Gewindebohrungen) der Halteleisten 2 angeordnet (eingeschraubt) sind, festgelegt. Hiezu werden die Halteleisten 2 in achsparallele, schwalbenschwanzförmig hinterschnittene Nuten 9 des Rotors 1 eingesetzt werden und dann die Abdruckschrauben 4 betätigt, so dass sie sich mit ihren freien Enden am Boden der Nuten 9 im Rotor 1 abstützen und so die Halteleisten 2 und die in diese eingesetzten Werkzeuge 3 festlegen. Dabei ist bevorzugt, dass die Enden der Werkzeuge 3 gegenüber den Längsrändern der Halteleisten 2 vorstehen, sodass beim Betätigen der Abdruckschrauben 4 zuerst die Werkzeuge 3 fixiert werden und erst dann die Halteleisten 2 an den Seitenwänden der Nuten 9 anliegend fixiert werden.

Wie insbesondere die Fig. 1 zeigt, sind die Nuten 5, 6 in den Halteleisten 2 gegenüber den Nuten 5, 6 in benachbarten Halteleisten 2 versetzt angeordnet, sodass auch die Werkzeuge 3, die in diese Nuten 5, 6 der Halteleisten 2 eingesetzt sind, zueinander versetzt angeordnet sind.

In Fig. 1 und 3 ist zu sehen, dass die Nuten 5, 6 in den Halteleisten 2 zu deren Längserstreckung, die zur Achse 7 des Rotors 1 parallel ist, und damit die in die Nuten 5, 6 eingesetzten Werkzeuge 3 in abwechselnd unterschiedlichen Richtungen schräggestellt sind. Überdies sind - siehe Fig. 3 - die Nuten 5, 6 zur Ebene der Halteleisten 2 und damit zu Radialebenen des Rotors 1 abwechselnd in entgegengesetzte Richtungen schräggestellt, so dass auch die in die Nuten 5, 6 eingesetzten Werkzeuge 3 zu Radialebenen schräg gestellt sind. Die Schnittrichtung für einen mit Halteleisten 2 gemäß Fig. 3 ausgestatteten Rotor 1 ist in Fig. 3 durch den Pfeil 10 angedeutet.

Dadurch dass die Sägesegmente 3 zweifach schräggestellt sind (gegenüber der Achse 7 des Rotors 1 und gegenüber Radialebenen des Rotors 1), müssen diese nicht freigeschliffen werden und es kann für das Herstellen der Sägesegmente 3 der Laserschnitt angewendet werden. Das bringt den Vorteil, dass mit der damit verbundenen Wärmeeinwirkung auch gleichzeitig ein Härten der Oberfläche der Sägesegmente 3 eintritt. Die Zahnform der Sägesegmente 3 kann je nach dem zu zerspanenden oder zerkleinernden Werkstoff gewählt werden, größer oder kleiner, mit positivem oder negativem Schnittwinkel oder mit größerem oder kleinerem Spitzwinkel gewählt werden. Es ist auch eine Ausführungsform gedacht, bei welcher die Zähne über die Sägesegmente 3 seitlich überstehen.

Im Rahmen der Erfindung ist auch in Betracht gezogen, dass die Halteleisten 2 für die Werkzeuge 3 aus mehreren einzelnen Teilen zusammengesetzt sind, sodass in jeder achsparallelen Nut 9 des Rotors 1 mehrere Halteleisten 2 nebeneinander liegend angeordnet und festgelegt sind.

Die erfindungsgemäße Ausbildung erlaubt es auch, einen Rotor 1 scheibenförmig auszubilden, wobei die Halteleisten 2 mit den Werkzeugen 3 an einer Planseite des Rotors 1 angeordnet sind. Auch hier können die Werkzeuge 3 radial oder schräg zu Radialebenen eingesetzt werden.

Bei der in den Fig. 4 bis 6 gezeigten Ausführungsform eines Rotors 1 sind die Nuten 9 des Rotors 1 an die Form der Halteleisten 2, wie sie in Fig. 7 bis 9 und in Fig. 10 gezeigt sind, angepasst. Fig. 6 zeigt die Ausbildung einer Nut 9 im Rotor 1 und es ist erkennbar, dass diese einen hinterschnittenen Bereich 11 ausweist, in den die Längsränder 13 der Halteleisten 2 eingreifen und einen vertieften Bereich 15, in dem der Basisteil 17 der Halteleisten 2 aufgenommen ist.

So wie bei der anderen Ausführungsform (Fig. 1 bis 3) werden die Halteleisten 2 im Rotor 1 mit Hilfe von Abdruckschrauben 4 festgelegt.

Bei der in den Fig. 5 bis 10 gezeigten Ausführungsform eines erfindungsgemäßen Rotors 1 werden in die Nuten 9 des Rotors 1 abwechselnd Halteleisten 2 gemäß Fig. 8 und Halteleisten 2 gemäß Fig. 10 eingesetzt, so dass die Werkzeuge 3 abwechselnd zur Achse 7 des Rotors 1 schräg gestellt sind.

Auch bei der in den Fig. 4 bis 10 gezeigten Ausführungsform werden die Werkzeuge 3 in Nuten 5 bzw. 6 der Halteleisten 2 eingesetzt und so festgehalten, wie dies anhand der Fig. 1 bis 3 für die dort gezeigten und beschriebenen Werkzeuge 3 erläutert ist.

In Fig. 11 ist noch eine Ausführungsform eines Werkzeuges 3 gezeigt, das mit Zähnen 19 ausgerüstet ist.

Zusammenfassend kann ein Ausführungsbeispiel der Erfindung wie folgt beschrieben werden:

Ein Rotor 1 besitzt an seinem Umfang angeordnete Werkzeuge 3 in Form von Sägesegmenten oder Spitzsegmenten. Die Werkzeuge 3 sind leistenförmig ausgebildet und in Nuten 5, 6, die in Halteleisten 2 vorgesehen sind, eingesetzt. Die Halteleisten 2 werden in achsparallele Nuten des Rotors 1 eingesetzt und festgeklemmt. Das Klemmen der Halteleisten 2 und der Werkzeuge 3 in den Nuten wird erreicht, indem die Nuten hinterschnitten ausgebildet sind und die Halteleisten 2 durch Abdruckschrauben 4 festgeklemmt werden.

## Patentansprüche

1. Rotor (1) mit an seinem Außenumfang angeordneten Werkzeugen (3), wie Sägesegmenten oder Spitzsegmenten, wobei die Werkzeuge (3) leistenförmig und in Nuten (5, 6), die in im Rotor (1) angeordneten Halteleisten (2) vorgesehen sind, eingesetzt sind, wobei die Halteleisten (2) formschlüssig in schwalbenschwanzförmigen Nuten (9), die an der Umfangsfläche des trommelförmig ausgebildeten Rotors (1) vorgesehen sind, im Rotor (1) aufgenommen sind, wobei die Halteleisten (2) in den Nuten (9) des Rotors (1) durch Abdruckschrauben (4) geklemmt sind und wobei die Abdruckschrauben (4) am Boden der Nuten (9) im Rotor (1) abgestützt sind, **dadurch gekennzeichnet, dass** die Längsränder (13) der Halteleisten (2) in einem hinterschnittenen Bereich (11) der Nuten (9) im Rotor (1) eingreifen, dass die Halteleisten (2) einen Basisteil (17) aufweisen, der in einen vertieften Bereich (15) der Nuten (9) im Rotor (1) eingreift und dass die über die Halteleisten (2) vorstehenden Enden der Werkzeuge (3) an den Seitenwänden der Nuten (9) des Rotors (1) anliegen.

2. Rotor nach Anspruch 1, **dadurch gekennzeichnet, dass** die Nuten in den Halteleisten (2) und die in diese eingesetzten Werkzeuge (3) in Form von Sägesegmenten (3) zu Radialebenen des Rotors (1) schräg verlaufend ausgerichtet sind.

3. Rotor nach Anspruch 2, **dadurch gekennzeichnet, dass** die Werkzeuge (3) zu Radialebenen des Rotors (1) abwechselnd in entgegengesetzte Richtungen schräggestellt sind.

4. Rotor nach Anspruch 1 bis 3, **dadurch gekennzeichnet, dass** die Nuten (5, 6) in Halteleisten (2) zu Nuten (5, 6) in benachbarten Halteleisten (2) versetzt angeordnet sind.

5. Rotor nach einem der Ansprüche 1 bis 4, **dadurch gekennzeichnet, dass** die Nuten in den Halteleisten (2) und die in diese eingesetzten Werkzeuge (3) in Form von Sägesegmenten (3) zur Achse (7) des Rotors (1) schräg verlaufend ausgerichtet sind.

6. Rotor nach Anspruch 5, **dadurch gekennzeichnet, dass** die Werkzeuge (3) zur Achse (7) des Rotors (1) abwechselnd in entgegengesetzte Richtungen schräggestellt sind.

7. Rotor nach Anspruch 1, **dadurch gekennzeichnet, dass** die Werkzeuge (3) in Form von Spitzsegmenten in Nuten (5, 6) in den Halteleisten (2), die in Radialebenen des Rotors (1) verlaufend ausgerichtet sind, eingesetzt sind.

8. Rotor nach Anspruch 1, **dadurch gekennzeichnet, dass** die Nuten (9) parallel zur Achse des Rotors (1) verlaufend ausgerichtet sind.

9. Rotor nach einem der Ansprüche 1 bis 8, **dadurch gekennzeichnet, dass** in die Nuten (9) des Rotors (1) Halteleisten (2) eingesetzt sind, die abwechselnd in entgegengesetzte Richtung schräg gestellte Nuten (5, 6) für die Aufnahme von Werkzeugen (3) aufweisen.

10. Rotor nach einem der Ansprüche 1 bis 9, **dadurch gekennzeichnet, dass** die Halteleisten (2) an ihrer am Rotor (1) außen liegenden Fläche um eine zur Achse (7) des Rotors (1) parallele Achse konvex gekrümmt sind.

## Claims

1. Rotor (1) with tools (3), such as saw segments or tip segments, disposed at its outer circumference, wherein the tools (3) are strip-shaped and inserted into grooves (5, 6) which are provided in retaining strips (2) disposed in the rotor (1), wherein the retaining strips (2) are accommodated in a form-fit manner in dovetailed grooves (9) in the rotor (1), which dovetailed grooves are provided at the circumferential surface of the drum-shaped rotor (1), wherein the retaining strips (2) are clamped by set-screws (4) in the grooves (9) of the rotor (1) and wherein the set-screws (4) rest at the base of the grooves (9) in the rotor (1), **characterised in that** the longitudinal edges (13) of the retaining strips (2) engage in an undercut region (11) of the grooves (9) in the rotor (1), that the retaining strips (2) comprise a base part (17), which engages in a recessed region (15) of the grooves (9) in the rotor (1) and that the ends of the tools (3) projecting above the retaining strips (2) lie adjacent to the side walls of the grooves (9) of the rotor (1).

2. Rotor according to claim 1, **characterised in that** the grooves in the retaining strips (2) and the tools (3) in the form of saw segments (3) inserted into said grooves are orientated running inclined with respect to the radial planes of the rotor (1).

3. Rotor according to claim 2, **characterised in that** the tools (3) are inclined alternately in opposite directions with respect to radial planes of the rotor (1).

4. Rotor according to claim 1 to 3, **characterised in that** the grooves (5, 6) in the retaining strips (2) are disposed offset with respect to grooves (5, 6) in adjacent retaining strips (2).

5. Rotor according to any one of claims 1 to 4, **characterised in that** the grooves in the retaining strips (2) and the tools (3) in the form of saw segments (3) inserted into said retaining strips are orientated running inclined with respect to the axis (7) of the rotor (1).

6. Rotor according to claim 5, **characterised in that** the tools (3) are inclined alternately in opposite directions with respect to the axis (7) of the rotor (1).

7. Rotor according to claim 1, **characterised in that** the tools (3) in the form of tip segments are inserted into grooves (5, 6) in the retaining strips (2), which are orientated running in radial planes of the rotor (1).

8. Rotor according to claim 1, **characterised in that** the grooves (9) are orientated running parallel to the axis of the rotor (1).

9. Rotor according to any one of claims 1 to 8, **characterised in that** retaining strips (2) are inserted into the grooves (9) of the rotor (1), which retaining strips comprise grooves (5, 6) for accommodating tools (3), said grooves being inclined alternately in opposite directions.

10. Rotor according to any one of claims 1 to 9, **characterised in that** the retaining strips (2), at their surface lying on the outside on the rotor (1), are curved in a convex manner about an axis parallel to the axis (7) of the rotor (1).

## Revendications

1. Rotor (1) avec des outils (3) disposés sur son pourtour extérieur, tels des segments en dents de scie ou des segments à pointes, dans lequel les outils (3) sont en forme de baguette et sont insérés dans des rainures (5, 6) qui sont prévues dans des baguettes de support (2) disposées dans le rotor (1), les baguettes de support (2) étant réceptionnées par conjugaison de formes dans des rainures en forme de queue d'aronde (9) prévues sur la surface périphérique du rotor (1) réalisé en forme de tambour, dans le rotor (1), les baguettes de support (2) étant coincées par des vis de chasse (4) dans les rainures (9) du rotor (1), et dans lequel les vis de chasse (4) sont en appui sur le fond des rainures (9) dans le rotor (1), **caractérisé en ce que** les bords longitudinaux (13) des baguettes de support (2) sont en prise dans une zone contre-dépouillée (11) des rainures (9) dans le rotor (1), **en ce que** les baguettes de support (2) présentent une partie de base (17), laquelle est en prise dans une zone renfoncée (15) des rainures (9) dans le rotor (1) et **en ce que** les extrémités des outils (3) dépassant des baguettes de support (2) reposent contre les parois latérales des rainures (9) du rotor (1).

2. Rotor selon la revendication 1, **caractérisé en ce que** les rainures dans les baguettes de support (2) et les outils (3) sous forme de segments en dents de scie (3) insérés dans celles-ci sont orientés de manière à s'étendre en biais par rapport à des plans radiaux du rotor (1).

3. Rotor selon la revendication 2, **caractérisé en ce que** les outils (3) sont disposés en biais par rapport à des plans radiaux du rotor (1), de manière alternée dans des directions opposées.

4. Rotor selon les revendications 1 à 3, **caractérisé en ce que** les rainures (5, 6) dans des baguettes de support (2) sont disposées de manière décalée par rapport à des rainures (5, 6) dans des baguettes de support (2) voisines.

5. Rotor selon l'une des revendications 1 à 4, **caractérisé en ce que** les rainures dans les baguettes de support (2) et les outils (3) en forme de segments en dents de scie (3) insérés dans celles-ci sont orientés de manière à s'étendre en biais par rapport à l'axe (7) du rotor (1).

6. Rotor selon la revendication 5, **caractérisé en ce que** les outils (3) sont disposés en biais, de manière alternée dans des directions opposées, par rapport à l'axe (7) du rotor (1).

7. Rotor selon la revendication 1, **caractérisé en ce que** les outils (3) en forme de segments à pointes sont insérés dans des rainures (5, 6) dans les baguettes de support (2), lesquelles sont orientées de manière à s'étendre dans des plans radiaux du rotor (1).

8. Rotor selon la revendication 1, **caractérisé en ce que** les rainures (9) sont orientées de manière à s'étendre parallèlement à l'axe du rotor (1).

9. Rotor selon l'une des revendications 1 à 8, **caractérisé en ce que** des baguettes de support (2) sont insérées dans les rainures (9) du rotor (1), lesquelles présentent des rainures (5, 6) disposées en biais de manière alternée en direction opposée pour la réception d'outils (3).

10. Rotor selon l'une des revendications 1 à 9, **caractérisé en ce que** les baguettes de support (2) sont courbées de manière convexe, sur leur surface située à l'extérieur sur le rotor (1), autour d'un axe parallèle à l'axe (7) du rotor (1).
